# EUROPÄISCHE PATENTSCHRIFT

(11) **EP 4 286 622 B1**
(45) Veröffentlichungstag und Bekanntmachung des Hinweises auf die Patenterteilung: **23.07.2025**
(21) Anmeldenummer: 23177059.5
(22) Anmeldetag: 02.06.2023
(51) Int. Cl.: E04D 1/34, E04D 1/36

(54) **DACHELEMENT MIT EINER DACHPLATTE**
ROOF ELEMENT WITH A ROOF PANEL
ELEMENT DE TOITURE AVEC UN PANNEAU DE TOITURE

(30) Priorität: 02.06.2022 AT 1142022
(43) Veröffentlichungstag der Anmeldung: 06.12.2023
(73) Patentinhaber: Swisspearl Österreich GmbH, 4840 Vöcklabruck (AT)
(72) Erfinder: Fischer, Christoph, 5261 Uttendorf (AT); Anton, Wienerroither, 4892 Fornach (AT)
(74) Vertreter: Ellmeyer, Wolfgang

(56) Entgegenhaltungen:
- EP-B1- 2 784 241
- DE-U1- 202015 003 114
- DE-U1- 9 002 798
- FR-A1- 2 976 304

## Beschreibung

Die Erfindung betrifft ein Dachelement nach Anspruch 1, mit einer Dachplatte, insbesondere Faserzementplatte, zur Eindeckung eines Daches, und mit einer auf der Dachplatte angebrachten Montageschiene, die zumindest ein Einhängelement aufweist, welches mit einer Dachlatte des einzudeckenden Daches in Eingriff bringbar ist, und ein Verlegesystem.

Bekannte Verlegesysteme von Dachplatten wie Rhombus, Rhombus-Schablone, Einfachdeckung etc. wurden bisher von gut ausgebildeten Fachkräften mit Hammer, Nägel und Bohrer durchgeführt.

Da in den letzten Jahren jedoch immer weniger derartiges Fachpersonal die Berufsreife erreicht, kann der Bedarf an auszuführenden Dachdeckarbeiten nicht mehr ausreichend befriedigt werden, weshalb es Bestrebungen gibt, die auszuführenden Tätigkeiten so zu vereinfachen, dass eine Dacheindeckung auch von ungeschultem Personal ausgeführt werden kann.

In der DE 90 02 798 U1 und in der EP 2 784 241 B1 sind Systemen mit Dachplatten und Montageschienen angegeben.

In der DE 20 2015 003 114 U1 ist eine Dachplatte angegeben, in die eine Montageschiene mit einem Einhängelement eingelassen und diese somit ein Bestandteil der Dachplatte ist. Die Montageschiene wird in die Dachplatte eingegossen.

Aufgabe der Erfindung ist es daher, ein Dachelement mit einer Dachplatte anzugeben, mit der sich eine weitgehende Vereinfachung der Verlegung erreichen lässt, sodass diese auch durch weniger gut geschulte Fachkräfte sowie zeitsparend durchgeführt werden kann.

Erfindungsgemäß wird dies dadurch erreicht, dass das Dachelement die Merkmale des Anspruchs 1 umfasst, indem die Montageschiene im firstseitigen Bereich der Dachplatte angebracht ist, und die Montageschiene zwei in einem Abstand der Dicke der Dachplatte voneinander beabstandete parallele Aufnahmeabschnitte umfasst, die eine fachartige Aufnahme ausbilden, in die die Dachplatte mit einem Randbereich eingeschoben und dieser in der Aufnahme fixiert ist.

Die Montageschiene wird vorzugsweise werkseitig auf der Dachplatte angebracht. Bei der Eindeckung eines Daches wird mit dem erfindungsgemäßen Dachelement eine Vereinfachung des Arbeitsvorgangs dadurch erreicht, dass die Dachplatte mit ihrer Montageschiene in die waagrechte Lattung eingehängt und an dieser befestigt wird. Die auf diese Weise erzeugte definierte Ausrichtung der Dachplatte erleichtert das Fixieren in einem vorgegebenen Anordnungsmuster.

Die Dachlatten können dabei als herkömmliche Dachlatten z.B. aus Holz, Metall od.dgl. einer bekannten Dachträgerkonstruktion ausgebildet sein, sie können aber auch in äquivalenter Form einer beliebigen anderen Dachkonstruktion vorliegen, welche die Zwecke einer horizontalen Unterteilung erfüllt.

Dadurch, dass die Montageschiene im firstseitigen Bereich der Dachplatte angebracht ist, ist ein stabiles Einhängen der Dachplatte erzielbar und die Montageschiene kann auf einfache Weise an der Dachplatte befestigt werden.

In weiterer Ausbildung der Erfindung kann vorgesehen sein, dass ein Dichtungsband in Längsrichtung der Montageschiene vorgesehen ist. Das Dichtband verhindert das Eindringen von Flugschnee, Regen oder anderen Teilchen und ermöglicht zudem eine niedrigere Dachneigung.

Die Montageschiene kann aus entsprechend geeigneten Materialien ausgebildet sein, so kann etwa gemäß einem weiteren Ausführungsbeispiel der Erfindung die Montageschiene ein leicht herstellbares und stabiles Blechbiegeteil sein, das auf der Dachplatte festgelegt ist.

Die Befestigung der Montageschiene erfolgt bevorzugt werkseitig und es kann gemäß einer weiteren Ausführungsform der Erfindung die Montageschiene an der Dachplatte befestigt, insbesondere an die Dachplatte geschraubt sein.

Es kann die Festlegung der Montageschiene auf der Dachplatte auch durch andere Befestigungsarten, wie Nieten, Kleben oder Pressen etc erfolgen.

Um beim Verlegen der Dachplatten ein einfaches Einhängen in die horizontalen Dachlatten zu ermöglichen, kann die Montageschiene sich mit ihrer Längsachse parallel zu einer Kante der Dachplatte erstrecken, wobei diese Kante bevorzugt die firstseitige Kante der Dachplatte ist.

In weiterer Ausbildung der Erfindung kann das zumindest eine Einhängelement durch einen von der Montageschiene in einem rechten Winkel vorstehenden Schenkel gebildet sein, der beispielsweise in die obere Seite einer Dachlatte eingehängt werden kann.

Die Befestigung der Montageschiene an der Dachplatte kann in geeigneter Weise erfolgen, wobei eine sehr gute Anbindung der Montageschiene an die Dachplatte dadurch erzielbar ist, dass der Randbereich der Dachplatte in der fachartigen Aufnahme festgeschraubt ist.

Durch die parallelen Aufnahmeabschnitte kann die Dachplatte von zwei Seiten eingespannt werden, um so eine sichere Fixierung zu erzielen.

Neben der Einhängfunktion ermöglicht die Montageschiene auch eine Abstandhalterfunktion, sodass die in Firstrichtung nachfolgende Dachplattenzeile parallel zur zu überdeckenden Dachplattenzeile ausgerichtet ist.

Zu diesem Zweck kann gemäß weiterer Ausbildung der Erfindung die Montageschiene zumindest eine zur Ebene der Dachplatte parallel beabstandete Stützfläche aufweisen, die zur Auflage einer beim Vorgang des Dacheindeckens nachfolgenden, die Dachplatte teilweise überdeckenden Dachplatte dient. Weiters ist die durch die Stützflächen erzeugte Beabstandung zwischen den Dachplattenzeilen zur Hintanhaltung von Kapillarwirkung geeignet.

Gemäß einer weiteren Ausführungsform der Erfindung können zwei oder mehrere Stützflächen ausgebildet sein, die in Längsrichtung der Montageschiene voneinander beabstandet ausgebildet sind.

In weiterer Ausbildung der Erfindung können die Stützflächen bereichsweise Verlängerungen von einer der parallelen Aufnahmeabschnitte sein, wodurch die Stützflächen nicht gesondert vorgesehen sein müssen.

Um zu verhindern, dass die Stützflächen unter dem Gewicht der darauffolgenden Dachplattenzeile nachgeben, kann in Weiterbildung der Erfindung vorgesehen sein, dass die zumindest eine Stützfläche einen umgebogenen Endbereich aufweist, der auf der Dachplatte abgestützt ist.

Es hat sich gemäß einer weiteren Ausführungsform der Erfindung als vorteilhaft herausgestellt, dass das zumindest eine Einhängelement mit der Dachlatte des einzudeckenden Daches durch Einhängen im firstseitigen Bereich der Dachlatte lastabtragend in Eingriff bringbar ist.

Bei der Montage der Dachplatte wird diese zunächst mittels des Einhängelements an der Dachlatte eingehängt und danach an dieser fixiert.

In weiterer Ausbildung der Erfindung kann vorgesehen sein, dass sich zumindest ein Teil der Montageschiene an der Außenseite der Dachplatte erstreckt. Auf diese Weise ist eine Abstützung bzw. Distanzhaltung von nachfolgenden Dachplatten möglich.

Weiters betrifft die Erfindung ein Verlegesystem mit einem erfindungsgemäßen Dachelement, das ein sehr genaues und rasches Verlegen des erfindungsgemäßen Dachelements, insb. dessen Dachplatten ermöglicht.

Dies wird dadurch erreicht, dass eine längliche Fugenleiste vorgesehen ist, die zwischen jeweils zwei benachbarte Dachplatten einer Dachplattenzeile eingelegt ist, wobei die Fugenleiste einen in Längsrichtung sich erstreckenden Abstandhaltersteg und zu beiden Seiten des Abstandhalterstegs Auflageabschnitte umfasst, die von den benachbarten Dachplatten überdeckt sind.

Beim Verlegen der Dachplatten, die mittels der Einhängelemente nebeneinander in Dachlatten eingehängt werden, kann durch das Einsetzen der Fugenleiste zwischen zwei benachbarte Dachplatten eine genaue Beabstandung der Dachplatten erzielt werden.

Nachfolgend wird die Erfindung anhand der in den Zeichnungen dargestellten Ausführungsbeispiele eingehend erläutert. Es zeigt dabei
Fig.1 eine Schrägansicht einer Ausführungsform des erfindungsgemäßen Dachelements;
Fig.2 einen Querschnitt durch eine Montageschiene des erfindungsgemäßen Dachelements gemäß Fig.1 im Bereich einer Stützfläche;
Fig.3 eine teilweise Schnittansicht durch eine Ausführungsform eines Verlegesystems unter Verwendung eines Dachelements Fig.1;
Fig.4 eine vergrößerte Seitenansicht eines Dachelements gemäß Fig.1;
Fig.5 eine teilweise Schrägansicht des Dachelements gemäß Fig.1;
Fig.6 eine weitere teilweise Schrägansicht des Dachelements gemäß Fig.1 beim Befestigen der Montageschiene;
Fig.7 eine teilweise Schrägansicht einer Ausführungsform eines Verlegesystems mit dem Dachelement gemäß Fig.1;
Fig.8 eine Schrägansicht einer Fugenleiste des Verlegesystems gemäß Fig.7 und
Fig.9 eine Draufsicht auf einen Dachabschnitt mit dem Verlegesystem nach Fig.7.

Fig.1 zeigt eine Dachplatte 1 in Form einer Faserzementplatte zur Eindeckung eines Daches mit einer auf der Dachplatte 1 erfindungsgemäß angebrachten Montageschiene 2, die in Fig.2 im Detail dargestellt ist. Wie in Fig.5 und 6 gezeigt wird die Montageschiene werkseitig an die Dachplatte geschraubt. Jede andere Form der Befestigung wie Nieten, Kleben, Fügen etc. kann ebenso Anwendung finden. Auch könnte die Befestigung der Montageschiene 2 auf der Dachplatte 1 vor Ort z.B. auf der Baustelle stattfinden, der Arbeitsaufwand wäre dann naturgemäß aber ungleich höher.

Die Dachplatte 1 ist im Rahmen der Erfindung hinsichtlich des Materials oder der Form in keiner Weise eingeschränkt, und kann auch aus von Faserzement abweichenden Materialien hergestellt sein oder auch andere Formen als die im Ausführungsbeispiel gezeigte Rechteckform annehmen.

Die Montageschiene 2 ist als Blechbiege- und Stanzteil ausgeführt, kann aber auch in anderer gleichwertiger Form hergestellt sein. Die Ausbildung aus Blech hat den Vorteil einer hohen Stabilität und eines geringen Eigengewichts.

Die Montageschiene 2 erstreckt sich mit ihrer Längsachse parallel zu einer Kante der Dachplatte 1, welche Kante im vorliegenden Fall die firstseitige Kante der Dachplatte 1 ist (Fig.1 und 3). Die Montageschiene 2 ist im firstseitigen Bereich, entlang der firstseitigen Kante der Dachplatte 1 festgelegt.

Fig.4 und 5 zeigen weiters im Detail, dass im montierten Zustand der Montageschiene 2 auf der Dachplatte 1 ein Dichtungsband 17 in Längsrichtung der Montageschiene 2 vorgesehen ist, das auf der Außenseite (Wetterseite) der Dachplatte 1 zwischen der Dachplatte 1 und der Montageschiene 2 eingeklemmt ist wobei der Klemmbereich im Bereich der Firstseite der jeweiligen Dachplatte 1 ist.

Die Montageschiene 2 weist - im Gebrauchszustand firstseitig - ein Einhängelement 3 auf, welches mit einer waagrechten Dachlatte 25 des einzudeckenden Daches, und zwar an der Firstseite der Dachlatte 25, durch Einhängen im firstseitigen Bereich der Dachlatte 25, lastabtragend in Eingriff bringbar ist, wobei das Einhängelement 3 durch einen von der Montageschiene 2 in einem rechten Winkel in Richtung Dachinnenraum vorstehenden Schenkel gebildet ist (Fig.2).

Die Montageschiene 2 ist in einem ausreichenden Ausmaß fest mit der Dachplatte 1 verbunden, um eine sichere Anbringung auf dem Dach 10 zu ermöglichen. Zu diesem Zweck weist die Montageschiene 2 zwei in einem Abstand der Dicke der Dachplatte 1 voneinander beabstandete parallele Aufnahmeabschnitte 4, 5 (Fig.2) auf, die eine fachartige Aufnahme ausbilden, in die die Dachplatte 1 mit einem firstseitigen Randbereich einschiebbar und dieser in der Aufnahme fixierbar, insbesondere festschraubbar ist.

Fig.3 zeigt die Dachlatte 25 eines Daches 10, in die die Dachplatte 1 mit der Montageschiene 2 an der Firstseite der Dachlatte 25 eingehängt ist, wobei die Montageschiene 2 über eine Befestigungsschraube 21 an der Dachlatte 25 fixiert ist, wobei die Befestigungsschraube 21 durch einen abgekanteten Bereich 9 des Aufnahmeabschnitts 4 (Fig.2) geschraubt ist, um beim Einschrauben der Befestigungsschraube 21 einen höheren Anziehdruck zu ermöglichen. Sobald die Dachplatten 1 einer Dachplattenzeile an der Latte 25 eingehängt und durch Festschrauben der Montageschiene 2 an der Dachlatte 25 fixiert sind, wird die in Firstrichtung nächsthöhere Dachplattenzeile mit der Dachplatte 1' in die darüber liegende (nicht dargestellte) Dachlatte eingehängt und dabei die darunter angeordnete Dachplattenzeile der Dachplatten 1 überdeckt. Zusätzlich als Sturmsicherung ist die Dachplatte 1' an ihrem traufenseitigen Ende mit einer Schraube 22 an der Montageschiene 2 befestigt. Die Befestigung könnte auch durch Nageln od. dgl. erfolgen.

Um eine vollkommen parallele Anordnung der Dachplatten 1 und 1' zu erzielen, weist die Montageschiene 2 vier zur Ebene der Dachplatte 1 parallel beabstandete Stützflächen 6 auf (Fig.1), die zur Auflage der beim Vorgang des Dacheindeckens nachfolgenden, die Dachplatte 1 teilweise überdeckenden Dachplatte 1' dienen, somit erstreckt sich ein Teil der Montageschiene 2, nämlich die Stützflächen 6, an der Außenseite der Dachplatte 1.

Fig.1 zeigt die beabstandete Anordnung der vier Stützflächen 6 entlang der Längsrichtung der Montageschiene 2, wobei die Anzahl der Stützflächen frei wählbar ist.

Um die Stützflächen 6 an ihrem freien Ende zu stabilisieren, weisen sie einen umgebogenen Endbereich 7 auf (Fig.3), der auf der Dachplatte 1 abgestützt ist, um die Gewichtsbelastung durch die darüber liegenden Dachplatten 1' abzutragen.

Ein Verlegesystem unter Verwendung von erfindungsgemäßen Dachelementen ist in Fig.7, 8 und 9 gezeigt.

Dabei ist eine längliche, in einem rechten Winkel zur waagrechten Dachlattung verlaufende Fugenleiste 35 vorgesehen, die durch ein Blechprofil gebildet ist und einen in Längsrichtung sich erstreckenden Abstandhaltersteg 40 und zu beiden Seiten des Abstandhalterstegs 40 Auflageabschnitte 41, 42 aufweist (Fig.8). Der Abstandhaltersteg 40 ist durch eine Aufwölbung des Blechprofils so gestaltet, dass er den Abstand zwischen jeweils in einer Dachplattenzeile benachbarten Dachplatten 1 definiert, indem diese jeweils so verlegt werden, dass sie auf beiden Seiten des Abstandhalterstegs 40 zur Anlage gebracht sind.

Die Fugenleiste 35 wird beim Verlegen der Dachplatten jeweils zwischen zwei benachbarte Dachplatten 1 einer Dachplattenzeile eingelegt, wobei die Fugenleiste 35 von den benachbarten Dachplatten überdeckt werden und nur mehr die Oberseite des Abstandhaltersteg sichtbar bleibt.

Mit dem erfindungsgemäßen Dachelement und dem Verlegesystem ist die Verwirklichung von verschiedenen Deckstrukturen möglich, z.B. die Ausführung von durchgehenden Fugen, einen regelmäßigen oder einen unregelmäßigen Fugenversatz etc.

## Patentansprüche

1. Dachelement mit einer Dachplatte (1), insbesondere Faserzementplatte, zur Eindeckung eines Daches (10), und mit einer auf der Dachplatte (1) angebrachten Montageschiene (2), die zumindest ein Einhängelement (3) aufweist, welches mit einer Dachlatte (25) des einzudeckenden Daches (10) in Eingriff bringbar ist, **dadurch gekennzeichnet, dass** die Montageschiene (2) im firstseitigen Bereich der Dachplatte (1) angebracht ist, und dass die Montageschiene (2) zwei in einem Abstand der Dicke der Dachplatte (1) voneinander beabstandete parallele Aufnahmeabschnitte (4, 5) umfasst, die eine fachartige Aufnahme ausbilden, in die die Dachplatte (1) mit einem Randbereich eingeschoben und dieser in der Aufnahme fixiert ist.

2. Dachelement nach Anspruch 1, **dadurch gekennzeichnet, dass** ein Dichtungsband (17) in Längsrichtung der Montageschiene (2) vorgesehen ist.

3. Dachelement nach Anspruch 1 oder 2, **dadurch gekennzeichnet, dass** die Montageschiene (2) ein Blechbiegeteil ist, das auf der Dachplatte (1) festgelegt ist.

4. Dachelement nach Anspruch 1, 2 oder 3, **dadurch gekennzeichnet, dass** die Montageschiene (2) an der Dachplatte (1) fixiert, insbesondere an die Dachplatte (1) geschraubt ist.

5. Dachelement nach einem der Ansprüche 1 bis 4, **dadurch gekennzeichnet, dass** die Montageschiene (2) sich mit ihrer Längsachse parallel zu einer Kante der Dachplatte (1) erstreckt.

6. Dachelement nach einem der Ansprüche 1 bis 5, **dadurch gekennzeichnet, dass** das zumindest eine Einhängelement (3) durch einen von der Montageschiene (2) in einem rechten Winkel vorstehenden Schenkel gebildet ist.

7. Dachelement nach einem der Ansprüche 1 bis 6, **dadurch gekennzeichnet, dass** der Randbereich der Dachplatte in der fachartigen Aufnahme festgeschraubt ist.

8. Dachelement nach einem der vorhergehenden Ansprüche, **dadurch gekennzeichnet, dass** die Montageschiene (2) zumindest eine zur Ebene der Dachplatte (1) parallel beabstandete Stützfläche (6) aufweist, die zur Auflage einer beim Vorgang des Dacheindeckens nachfolgenden, die Dachplatte (1) teilweise überdeckenden Dachplatte (1') dient.

9. Dachelement nach Anspruch 8, **dadurch gekennzeichnet, dass** die zumindest eine Stützfläche (6) eine bereichsweise Verlängerung von einer der parallelen Aufnahmeabschnitte (4) ist.

10. Dachelement nach Anspruch 8 oder 9, **dadurch gekennzeichnet, dass** zumindest zwei Stützflächen (6) in Längsrichtung der Montageschiene (2) voneinander beabstandet ausgebildet sind.

11. Dachelement nach Anspruch 9 oder 10, **dadurch gekennzeichnet, dass** die zumindest eine Stützfläche (6) einen umgebogenen Endbereich (7) aufweist, der auf der Dachplatte (1) abgestützt ist.

12. Dachelement nach einem der vorhergehenden Ansprüche, **dadurch gekennzeichnet, dass** das zumindest eine Einhängelement (3) mit der Dachlatte (25) des einzudeckenden Daches (10) durch Einhängen im firstseitigen Bereich der Dachlatte (25) lastabtragend in Eingriff bringbar ist.

13. Dachelement nach einem der vorhergehenden Ansprüche, **dadurch gekennzeichnet, dass** sich zumindest ein Teil der Montageschiene (2) an der Außenseite der Dachplatte (1) erstreckt.

14. Verlegesystem mit einem Dachelement nach einem der vorhergehenden Ansprüche, **dadurch gekennzeichnet, dass** eine längliche Fugenleiste (35) vorgesehen ist, die zwischen jeweils zwei benachbarte Dachplatten (1) einer Dachplattenzeile eingelegt ist, wobei die Fugenleiste (35) einen in Längsrichtung sich erstreckenden Abstandhaltersteg (40) und zu beiden Seiten des Abstandhalterstegs (40) Auflageabschnitte (41, 42) umfasst, die von den benachbarten Dachplatten (1) überdeckt sind.

## Claims

1. A roof element comprising a roof panel (1), specifically a fiber cement panel, for tiling a roof (10), and comprising a mounting rail (2) arranged on the roof panel (1), having at least one hooking element (3) engageable with a roof batten (25) of the roof (10) to be tiled, **characterized in that** the mounting rail (2) is attached in the ridge-side region of the roof panel (1), and **in that** the mounting rail (2) comprises two parallel receiving portions (4, 5) that are spaced apart a distance of a thickness of the roof panel (1), forming a compartment-like slot, in which the roof panel (1) is inserted with a peripheral region and that is fixed within the slot.

2. The roof element according to Claim 1, **characterized in that** a sealing strip (17) is provided in a longitudinal direction of the mounting rail (2).

3. The roof element according to Claim 1 or 2, **characterized in that** the mounting rail (2) is a sheet bending part which is fixedly mounted to the roof panel (1).

4. The roof element according to Claim 1, 2, or 3, **characterized in that** the mounting rail (2) is fixed to the roof panel (1), specifically screwed to the roof panel (1).

5. The roof element according to any one of Claims 1-4, **characterized in that** the mounting rail (2), with its longitudinal axis, extends in parallel to an edge of the roof panel (1).

6. The roof element according to any one of Claims 1-5, **characterized in that** at least one hooking element (3) is formed by a leg protruding in a right angle from the mounting rail (2).

7. The roof element according to any one of Claims 1-6, **characterized in that** the peripheral region of the roof panel is fixedly screwed within the compartment-like slot.

8. The roof element according to any one of the previous Claims, **characterized in that** the mounting rail (2) has at least one supporting face (6) which is spaced in parallel to the roof panel (1) plane, serving, during the process of tiling a roof, for the placement of a successive roof panel (1') partially covering the roof panel (1).

9. The roof element according to Claim 8, **characterized in that** the at least one supporting face (6) is a partial extension of one of the parallel receiving portions (4).

10. The roof element according to Claim 8 or 9, **characterized in that** at least two supporting faces (6) are formed spaced apart of each other in a longitudinal direction of the mounting rail (2).

11. The roof element according to Claim 9 or 10, **characterized in that** the at least one supporting face (6) has a bent end portion (7) which is supported on the roof panel (1).

12. The roof element according to any one of the previous claims, **characterized in that** the at least one hooking element (3) is load-transferably engageable with the roof batten (25) of the roof (10) to be tiled by hooking it in the ridge-side region of the roof batten (25).

13. The roof element according to any one of the previous claims, **characterized in that** least a part of the mounting rail (2) extends at the roof panel (1) exterior side.

14. Tiling system having a roof element according to any one of the previous claims, **characterized in that** a longitudinal joint bar (35) is provided that is inserted in between each of two neighboring roof panels (1) of a roof panel row, the joint bar (35) comprising a spacer web (40) extending in a longitudinal direction and support portions (41, 42) at both sides of the spacer web (40), which are covered by the neighboring roof panels (1).

## Revendications

1. Élément de toit présentant une plaque de toit (1), notamment une plaque en fibresciment, pour recouvrir un toit (10), et un rail de montage (2) attaché à ladite plaque de toit (1), comportant au moins un élément de suspension (3) pouvant être mis en prise avec une latte de toit (25) dudit toit (10) à recouvrir, **caractérisé en ce que** ledit rail de montage (2) est attaché dans la région côté crête de ladite plaque de toit (1) et **en ce que** ledit rail de montage (2) comprend deux portions de logement (4, 5) parallèles, espacées l'une de l'autre à une distance égale à l'épaisseur de la plaque de toit (1), formant un logement de type compartiment, dans lequel ladite plaque de toit (1) est insérée avec une région périphérique et qui est fixée dans le logement.

2. Élément de toit selon la revendication 1, **caractérisé en ce qu'**une bande d'étanchéité (17) est prévue dans la direction longitudinale dudit rail de montage (2).

3. Élément de toit selon les revendications 1 ou 2, **caractérisé en ce que** ledit rail de montage (2) est une pièce en tôle pliée installée sur ladite plaque de toit (1).

4. Élément de toit selon les revendications 1, 2 ou 3, **caractérisé en ce que** ledit rail de montage (2) est fixé sur ladite plaque de toit (1), notamment vissé sur ladite plaque de toit (1).

5. Élément de toit selon l'une quelconque des revendications 1 à 4, **caractérisé en ce que** ledit rail de montage (2) s'étend, par son l'axe longitudinal, parallèlement à un bord de ladite plaque de toit (1).

6. Élément de toit selon l'une quelconque des revendications 1 à 5, **caractérisé en ce que** ledit au moins un élément de suspension (3) est formé par une traverse faisant saillie à l'angle droit dudit rail de montage (2).

7. Élément de toit selon l'une quelconque des revendications 1 à 6, **caractérisé en ce que** la région périphérique de ladite plaque de toit est vissé dans ledit logement de type compartiment.

8. Élément de toit selon l'une quelconque des revendications précédentes, **caractérisé en ce que** ledit rail de montage (2) présente au moins une surface de support (6) espacée en parallèle du plan de ladite plaque de toit (1), qui sert à poser une plaque de toit (1') suivante lors du recouvrement dudit toit, recouvrant en partie ladite plaque de toit (1).

9. Élément de toit selon la revendication 8, **caractérisé en ce que** ladite au moins une surface de support (6) est une rallonge par endroits d'une desdites portions de logement parallèles (4).

10. Élément de toit selon les revendications 8 ou 9, **caractérisé en ce qu'**au moins deux surfaces de support (6) sont formées espacées l'une de l'autre dans la direction longitudinale dudit rail de montage (2).

11. Élément de toit selon les revendications 9 ou 10, **caractérisé en ce que** ladite au moins une surface de support (6) présente une région terminale (7) rabattue, appuyée sur ladite plaque de toit (1).

12. Élément de toit selon l'une quelconque des revendications précédentes, **caractérisé en ce que** ledit au moins un élément de suspension (3) peut être mis en prise avec ladite latte de toit (25) dudit toit (10) à recouvrir de façon à distribuer la charge en étant suspendu dans la région côté crête de ladite latte de toit (25)

13. Élément de toit selon l'une quelconque des revendications précédentes, **caractérisé en ce qu'**au moins une partie dudit rail de montage (2) s'étend sur la face extérieure de ladite plaque de toit (1).

14. Système de recouvrement avec un élément de toit selon l'une quelconque des revendications précédentes, **caractérisé en ce qu'**une baguette de joint oblongue (35) est prévue, qui est insérée respectivement entre deux plaques de toit (1) adjacentes d'une rangée de plaques de toit, ladite baguette de joint (35) comportant une arête d'espacement (40) qui s'étend dans la direction longitudinale et des portions d'appui (41, 42) de part et d'autre de ladite arête d'espacement (40), recouvertes par lesdites plaques de toit (1) adjacentes.
